# EUROPÄISCHE PATENTSCHRIFT

(11) **EP 1 926 589 B1**
(45) Veröffentlichungstag und Bekanntmachung des Hinweises auf die Patenterteilung: **02.03.2011**
(21) Anmeldenummer: 06818527.1
(22) Anmeldetag: 14.11.2006
(51) Int. Cl.: B31D 5/00, B65H 19/12

(54) **VORRICHTUNG ZUR HERSTELLUNG VON PAPIER-POLSTERN**
ARRANGEMENT FOR PRODUCING PAPER CUSHIONS
DISPOSITIF DE PRODUCTION DE REMBOURRAGES EN PAPIER

(30) Priorität: 28.11.2005 DE 102005056640
(43) Veröffentlichungstag der Anmeldung: 04.06.2008
(73) Patentinhaber: Pack-Tiger GmbH, 8421 Dättlikon (CH)
(72) Erfinder: KELLER, Sandro, 8421 Dättlikon (CH)
(74) Vertreter: Manitz, Finsterwald & Partner GbR
(86) Internationale Anmeldenummer: PCT/EP2006/010910
(87) Internationale Veröffentlichungsnummer: WO 2007/059880

(56) Entgegenhaltungen:
- EP-A1- 0 749 925
- EP-A1- 1 375 400
- WO-A-00/07808
- FR-A1- 2 734 777
- US-A- 4 557 716
- US-B1- 6 402 674

## Beschreibung

Die vorliegende Erfindung betrifft eine Vorrichtung zur Herstellung von Papier-Polstern und einen Transportwagen für eine solche Vorrichtung nach dem Oberbegriff der unabhängigen Ansprüche (vgl. FR-A-2 734 777).

Eine aus der WO-A-00/07808 bekannte. Vorrichtung stellt aus der von der Vorratsrolle abgerollten Papierbahn ein Papier-Polster mit guten Dämpfungseigenschaften und einer geringen Dichte her, welches insbesondere zum Verpacken stoßempfindlicher Gegenstände verwendet werden kann.

Ein Nachteil der aus dem Stand der Technik bekannten Vorrichtungen ist, dass die Papiervorratsrolle jeweils von Hand in die Vorrichtung eingelegt werden muss. Die verwendeten Papiervorratsrollen können sehr schwer sein, und insbesondere das Anheben der Rolle zum Einsetzen derselben in die Vorrichtung ist somit mit einem erheblichen Kraftaufwand verbunden und erfordert im Allgemeinen wenigstens zwei Personen.

Weiterhin muss bei einer aus der FR-A-2 734 777 bekannten Vorrichtung der Transportwagen so lange an die Vorrichtung zur Herstellung der Papier-Polster angekoppelt bleiben, bis die Papierrolle aufgebraucht ist.

Es ist die Aufgabe der vorliegenden Erfindung, eine. Vorrichtung und einen Transportwagen nach dem Oberbegriff der unabhängigen Ansprüche derart weiterzubilden, dass das Einlegen der Vorratsrolle in die Vorrichtung erleichtert ist, wobei mit einfachen Mitteln dafür gesorgt sein soll, dass während des Betriebs kein zusätzlicher Platzbedarf entsteht.

Die Lösung dieser Aufgabe erfolgt durch die Merkmale der unabhängigen Patentansprüche.

Mit Hilfe des erfindungsgemäßen Transportwagens kann die Vorratsrolle fast ohne jeglichen Kraftaufwand bis zu der Maschine der Vorrichtung befördert werden. Eine Bedienperson, die normalerweise alleine nicht in der Lage wäre, die Vorratsrolle anzuheben und in die Vorrichtung einzulegen, kann den Transportwagen über die zueinander passenden Kopplungselemente an die Maschine der Vorrichtung ankoppeln und die Vorratsrolle dann durch eine Roll- und/oder Gleitbewegung in die Lagervorrichtung der Maschine einlegen.

Anschließend kann der Bediener den Transportwagen wieder von der Maschine abkoppeln und erneut verwenden, um eine weitere Vorratsrolle zu der Maschine zu transportieren.

Der Transportwagenweist Betätigungspedal auf, welches mit dem Kopplungselement des Transportwagens so in Wirkverbindung steht, dass eine Betätigung des Betätigungspedals eine Bewegung des Kopplungselements von der Rastposition in die Freigabeposition bewirkt. Bei einer horizontal verlaufenden Stange als Kopplungselement kann diese also mit Hilfe des Betätigungspedals in ihre Freigabeposition angehoben werden, so dass ein Bediener gleichzeitig den Transportwagen in die gewünschte Position schieben und die Stange anheben kann. Beispielsweise kann er bei an die Maschine gekoppeltem Transportwagen das Betätigungspedal niederdrücken, so dass die Stange in ihre Freigabeposition angehoben wird, und dann den Transportwagen von der Maschine wegbewegen.

Gemäß einer vorteilhaften Ausführungsform der Vorrichtung ist die Lagervorrichtung der Maschine der Vorrichtung von zwei Lagerschilden mit darin ausgebildeten Lagerausnehmungen gebildet. Eine derartige Lagervorrichtung ist besonders einfach in der Herstellung und Verwendung. Die Lagerschilde können zudem auch gleichzeitig seitliche Gehäusewände der Vorrichtung bilden.

Vorteilhafterweise weist der Transportwagen ein Gerüst auf, an dem eine Plattform höhenverstellbar und/oder um eine horizontale Achse verschwenkbar befestigt ist. Eine solche Plattform kann als Auflagefläche für die Vorratsrolle dienen. Die Höhenverstellbarkeit ist unter anderem dann vorteilhaft, wenn ein und derselbe Transportwagen in unterschiedlichen Vorrichtungn verwendet werden soll, da die Höhe der Plattform dann an die gewünschte Endhöhe der Vorratsrolle in der Vorrichtung angepasst werden kann. Zudem kann die Höhenverstellbarkeit der Plattform in jedem Fall bereits das Beladen des Transportwagens mit den Vorratsrollen erleichtern. Beispielsweise kann die Plattform, ähnlich wie bei einem Gabelstapler, zunächst nach oben verstellt werden, um die Vorratsrollen von einem höher liegenden Regal auf den Transportwagen zu laden. Zum Einlegen der Vorratsrollen in die Vorrichtung wird die Plattform dann nach unten auf die zum Einlegen in die Lagervorrichtung benötigte Höhe verstellt. Die Plattform kann dabei im einfachsten Fall im Wesentlichen in einer horizontalen Ebene liegen und lediglich nach oben und unten verfahrbar sein. Sie kann aber auch zusätzlich oder alternativ um eine horizontale Achse verschwenkbar sein.

Vorzugsweise ist die Plattform freitragend an dem Gerüst des Transportwagens befestigt. Dieses Gerüst kann beispielsweise aus einem einfachen vertikal verlaufenden Rahmen bestehen, der an der von der Maschine der Vorrichtung abgewandten Seite liegt, wenn der Transportwagen an der Maschine angekoppelt ist. In diesem Fall lassen sich eine Höhenverstellbarkeit und/oder eine Verschwenkbarkeit der Plattform besonders einfach realisieren.

Vorzugsweise besitzt die Plattform an der Seite, die in Richtung der Maschine gewandt ist, wenn der Transportwagen an der Maschine angekoppelt ist, ein Sperrelement, welches geeignet ist, die Vorratsrolle auf der Plattform zu halten. Bei dem Sperrelement kann es sich beispielsweise um einen einfachen Vorsprung handeln. Es kann aber auch ein bewegliches Sperrelement vorgesehen sein, welches zwischen einer Sperrposition, in der es die Vorratsrolle auf der Plattform hält, und einer Freigabeposition zum Übergeben der Rolle an die Maschine verstellbar ist. Denkbar sind beispielsweise eine verschwenkbare oder verschiebbare Barriere, die in einer Sperrposition verrastbar ist, oder ein aufsteckbares Wandelement.

Nach einer bevorzugten Ausführungsform der Erfindung verläuft durch die Mitte der Vorratsrolle eine seitlich über die Rolle überstehende Welle, die in die Lagervorrichtung an der Maschine der Vorrichtung einsetzbar ist. Beispielsweise kann die Lagervorrichtung, wie oben bereits erwähnt, von zwei Lagerschilden mit darin ausgebildeten Lagerausnehmungen gebildet sein, in welche die durch die Vorratsrolle verlaufende Welle eingesetzt wird. Um eine Verdrehsicherung der Welle zu ermöglichen, können in den Ausnehmungen der Lagerschilde nach oben vorstehende Stifte, Schrauben oder Ähnliches vorgesehen sein, die in entsprechende schlitzförmige Aussparungen in der Welle der Vorratsrolle einsetzbar sind. Derartige Aussparungen können besonders einfach gebildet werden, wenn es sich bei der Welle um eine Hohlwelle handelt, die an ihren seitlich über die Vorratsrolle überstehenden Enden entsprechende schlitzförmige Materialaussparungen aufweist. Im übrigen kann eine solche Welle auch die Handhabung der Vorratsrolle noch vor deren Lagerung auf dem Transportwagen erleichtern, und sie kann darüber hinaus beim Übergeben der Vorratsrolle von dem Transportwagen an die Lagervorrichtung der Vorrichtung einem Bediener als Griff dienen, um die Vorratsrolle in ihre Endposition zu rollen.

Das Kopplungselement des Transportwagens ist vorzugsweise zwischen einer Rastposition und einer Freigabeposition beweglich, wobei es in seiner Rastposition mit dem an der Maschine der Vorrichtung vorgesehenen Kopplungselement verrastbar ist. Insbesondere können die beiden Kopplungselemente so ausgebildet sein, dass das Kopplungselement des Transportwagens angehoben werden muss, um die Verrastung mit dem Kopplungselement an der Maschine der Vorrichtung herbeizuführen oder zu lösen.

Nach einer bevorzugten Ausführungsform der Erfindung umfasst das Kopplungselement des Transportwagens einen Riegel, der in seiner Rastposition in zumindest eine an der Maschine ausgebildete Ausnehmung einhängbar ist, welche ein Kopplungselement der Maschine bildet. Die Ankopplung des Transportwagens an der Maschine kann dann durch eine Betätigung des Riegels herbeigeführt bzw. wieder gelöst werden, wobei der Riegel im Prinzip jede denkbare Form aufweisen kann.

Der Riegel kann beispielsweise nach einer aufgrund ihrer Einfachheit bevorzugten Ausführungsform von einer horizontal verlaufenden Stange gebildet sein, deren Rastposition unterhalb ihrer Freigabeposition liegt, und die in ihrer Rastposition in zumindest zwei an der Maschine ausgebildete Ausnehmungen einhängbar ist, welche Kopplungselemente der Maschine bilden.

Um den Transportwagen an die Maschine der Vorrichtung anzukoppeln, genügt es in diesem Fall, ihn so nahe wie möglich an die Vorrichtung heranzufahren, die Stange anzuheben, und den Transportwagen dann noch so weit an die Maschine heranzufahren, bis die Stange in ihrer Freigabeposition über den Ausnehmungen liegt. Wird die Stange nun in ihre tiefer liegende Rastposition bewegt, so gleitet sie in die an der Maschine zu diesem Zweck vorgesehenen Ausnehmungen, wodurch die Ankopplung des Transportwagens an die Maschine hergestellt ist. In der tiefer liegenden Rastposition wird die Stange allein durch die Schwerkraft gehalten.

Um die Verrastung zu lösen, genügt es umgekehrt dann, zunächst die Stange anzuheben und somit in ihre Freigabeposition zu bewegen, und den Transportwagen anschließend von der Maschine der Vorrichtung weg zu verfahren.

Selbstverständlich können auch anders ausgebildete Kopplungselemente verwendet werden. So kann beispielsweise auch eine feststehende, horizontal verlaufende Stange an der Maschine mit zwischen einer Rast- und einer Freigabeposition beweglichen Greifelementen an dem Transportwagen zusammenwirken.

Vorzugsweise ist an der Maschine eine in Richtung des Transportwagens weisende Schräge ausgebildet, welche von dem Transportwagen aus betrachtet vor der Ausnehmung für den Riegel liegt. Falls mehrere Ausnehmungen vorgesehen sind, liegt vorzugsweise vor jeder derselben eine solche Schräge. Dank dieser Schräge muss der Riegel, beispielsweise die oben beschriebene Stange, nicht erst von einem Bediener in ihre Freigabeposition angehoben werden, damit der Transportwagen an die Maschine herangefahren werden kann. Vielmehr sorgt die Schräge, wenn der Transportwagen an die Maschine heran geschoben wird, dafür, dass der Riegel an der Schräge entlang nach oben in seine Freigabeposition bewegt wird. Es genügt somit, wenn der Bediener den Transportwagen an die Maschine heranfährt und dabei darauf achtet, dass der Riegel auf der an der Maschine ausgebildeten Schräge zu liegen kommt. Wenn er nun den Transportwagen weiter in Richtung der Maschine verfährt, so wird der Riegel von alleine an der Schräge entlang in seine Freigabeposition angehoben und gleitet schließlich in die hinter der Schräge liegende Ausnehmung.

Im Folgenden wird eine bevorzugte Ausführungsform der Erfindung anhand eines Ausführungsbeispiels und unter Bezugnahme auf die beigefügten Figuren rein beispielhaft beschrieben.

Die Figuren zeigen im Einzelnen:
- Fig. 1: eine schematische Darstellung der Vorrichtung vor Einle- gen der Vorratsrolle in die Lagervorrichtung;
- Fig. 2: eine schematische Darstellung der Vorrichtung aus Fig. 1 nach Einsetzen der Vorratsrolle in die Lagervorrichtung;
- Fig. 3: einen Schnitt entlang der Linie III-III in Fig. 2.

Fig. 1 zeigt eine schematische Darstellung einer Vorrichtung zum Herstellen von Papier-Polstern. Die gesamte Vorrichtung besteht aus einem in Fig. 1 links dargestellten Transportwagen 10 und einer rechts dargestellten Maschine 20. An der Maschine 20 sind eine Umformeinrichtung 22 mit einem Umformtrichter 23 und eine Vorrichtung 24 zur eigentlichen Herstellung der Papier-Polster angebracht. Die Umformeinrichtung 22 und die Vorrichtung 24 sind an sich bereits bekannt und nicht Gegenstand der vorliegenden Erfindung, so dass sie im Folgenden nicht näher beschrieben werden sollen.

Die Maschine 20 steht auf blockierbaren Rollen 21, so dass sie verfahren werden kann. Wie man in Fig. 2 erkennt, kann eine Vorratsrolle 12 in eine Lagervorrichtung eingelegt werden, die von zwei Lagerschilden 27 gebildet ist, die jeweils an ihrem oberen Ende mit Lagerausnehmungen 28 versehen sind. Eine aus wenigstens zwei Papierlagen bestehende Papierbahn 13 wird von der Vorratsrolle 12 abgerollt und mit Hilfe eines Systems aus einer Umlenkrolle 40, Führungsrollen 42, 44, 46 und einer Papierführung 48 der Umformeinrichtung 22 zugeführt. Die Lagerschilde 27 bilden jeweils in einem unteren Bereich der Maschine 20 eine seitliche Gehäusewand der Vorrichtung und schützen die dahinter liegenden Umlenk- und Führungsrollen 40, 42, 44, 46. Da auch letztere an sich nicht Gegenstand der vorliegenden Erfindung sind, wird im Folgenden auf sie nicht näher eingegangen werden.

Die Lagerausnehmungen 28 in den Lagerschilden 27 besitzen jeweils einen nach oben offenen, halbkreisförmigen Querschnitt, so dass eine Welle 17, welche durch die Mitte der Vorratsrolle 12 verläuft und seitlich über diese übersteht, in den Lagerausnehmungen 28 drehbar gelagert werden kann. Die Lagerschilde 27 schließen an ihrem oberen Ende mit einem in etwa rechtwinklig nach innen weisenden Bereich ab, der in den Figuren nicht dargestellt ist. Auf der Höhe der Lagerausnehmungen 28 ist jeweils eine Schraube 25 so an diesem Bereich befestigt, dass sie vertikal nach oben in die Ausnehmung 28 ragt. Die Welle 17 ist eine Hohlwelle und besitzt an ihren seitlich über die Vorratsrolle 12 überstehenden Enden jeweils zwei einander gegenüberliegende schlitzförmige Aussparungen 35. In Fig. 2 ist die Vorrichtung in ihrem Betriebszustand gezeigt, in dem die Vorratsrolle 12 mit ihrer Welle 17 in die Lagerausnehmungen 28 einhängt ist. Die Schrauben 25 sitzen in den schlitzförmigen Aussparungen 35 der Welle, so dass die Welle 17 sich beim Abrollen des Papiers von der Vorratsrolle nicht in den Lagerschilden 27 drehen kann. Dadurch kann ein unerwünschtes seitliches Weglaufen der Papierbahn verhindert werden.

An der in den Fig. 1 und 2 links dargestellten Seite der Lagerschilde 27, die in Richtung des später genauer beschriebenen Transportwagens 10 gewandt ist, ist unten jeweils Riegelaufnahme in Form einer Metallplatte 26 angeordnet, die über das Lagerschild 27 vorsteht. Die im Vergleich zu dem Lagerschild 27 kleinen Metallplatten 26 besitzen jeweils an ihrer in Richtung des Transportwagens 10 weisenden Vorderseite ein nach unten abgeschrägtes Profil. Hinter dieser Schräge ist in jeder dieser Metallplatten 26 jeweils eine halbrunde, nach oben offene Ausnehmung 29 ausgebildet, die den Lagerausnehmungen 28 ähnelt, und deren Funktion später genauer beschrieben werden wird.

Zum Einlegen der Vorratsrolle 12 in die Lagerschilde 27 mit ihren Lagerausnehmungen 28 wird der Transportwagen 10 verwendet, der im Folgenden genauer beschrieben werden wird. Der Transportwagen 10 weist ein vertikales Gerüst 14 auf, welches auf einem horizontalen Basisrahmen 15 steht, an dem unten Rollen 11 befestigt sind, so dass der Transportwagen 10 ebenso wie die Maschine 20 verfahren werden kann. An dem Gerüst 14 ist eine waagerechte Plattform 18 höhenverstellbar befestigt, auf der die Vorratsrolle 12 wie in Fig. 1 dargestellt gelagert werden kann. Die Plattform 18 besitzt an ihrer der Maschine 20 zugewandten Seite ein Sperrelement 19 in Form zweier nach oben vorstehender Nasen, welche verhindern, dass die Vorratsrolle 12 ungewollt von der Plattform 18 rollt. Diese Nasen können federnd gelagert und in der Plattform 18 versenkbar sein, um das Beladen des Transportwagens 10 mit der Vorratsrolle 12 und auch die Übergabe der Rolle 12 von dem Transportwagen 10 an die Maschine 20 zu erleichtern. Ein Wegrollen der Vorratsrolle 12 in die der Maschine 20 entgegengesetzte Richtung verhindert das Gerüst 14.

In Fig. 1 ist die Vorrichtung mit an der Maschine 20 angekoppeltem Transportwagen 10 gezeigt. Der an dem Transportwagen 10 angebrachte Teil des Kopplungsmechanismus ist in der Schnittdarstellung der Fig. 3 zu erkennen. Der horizontale Basisrahmen 15 des Transportwagens 10 ist in Fig. 3 von oben zu sehen, und man erkennt, dass er an seiner in Richtung der Maschine 20 gewandten Vorderseite, die in Fig. 3 oben liegt, offen ist. An den beiden parallel zueinander verlaufenden Seitenteilen des Basisrahmens 15, von denen eines auch in den Fig. 2 und 3 zu sehen ist, ist ein U-förmiger Rahmen 30 befestigt. Der U-förmige Rahmen 30 liegt dabei innerhalb des Basisrahmens 15, und seine drei Seiten 34, 36 verlaufen parallel zu den drei Seiten des Basisrahmens 15. In dem in den Figuren dargestellten Zustand liegen der Basisrahmen 15 und der U-förmige Rahmen 30 im Wesentlichen in einer Ebene. Die Seitenschenkel 34 des U-förmigen Rahmens 30 und die dazu parallelen Seitenteile des Basisrahmens 15 sind über zwei Drehwellen 33 miteinander verbunden. Der innere U-förmige Rahmen 30 ist somit an dem Basisrahmen 15 um eine horizontal verlaufende Achse d verschwenkbar gelagert.

An den beiden Seitenschenkeln 34 des U-förmigen Rahmens 30 ist an der offenen Seite des U eine horizontale Stange 16 befestigt, die seitlich über den Basisrahmen 15 übersteht und auf diesem aufliegt. Wie in Fig. 1 gezeigt ist, kann diese Stange in die beiden oben erwähnten Ausnehmungen 29 einrasten, die in den Metallplatten 26 an den Lagerschilden 27 der Maschine 20 ausgebildet sind. Gegenüber der Stange 16 ist an der die beiden Seitenschenkel 34 des U-förmigen Rahmens 30 verbindenden Querseite 36 desselben ein Betätigungspedal 32 angebracht, durch dessen Betätigung der U-förmige Rahmen 30 um seine Schwenkachse d verschwenkt werden kann. Wird das Betätigungspedal 32 niedergedrückt, so bewegt sich die Stange 16 in Fig. 1 und 2 folglich nach oben. Wird das Betätigungspedal wieder losgelassen, bewegt sich die Stange 31 wieder nach unten in die in den Figuren dargestellte Rastposition.

Um den Transportwagen 10 und die Maschine 20 aneinander zu koppeln, muss also ein Bediener zunächst den Transportwagen 10 so nahe wie möglich an die Maschine 20 heranfahren, so dass die Stange 16 durch die abgeschrägten Metallplatten 26 in eine Freigabeposition angehoben wird und schließlich in die Ausnehmungen 29 einrastet. Der Transportwagen 20 und die Maschine 10 sind nun fest miteinander verbunden.

In diesem in Fig. 1 dargestellten gekoppelten Zustand kann die Vorratsrolle 12 nun über das Sperrelement 19 hinweg zwischen die Lagerschilde 27 in ihre in Fig. 2 dargestellte Position gerollt werden, bis die Achse 17 in den Lagerausnehmungen 28 zu liegen kommt.

Anschließend kann der Transportwagen 10 wieder von der Maschine 20 abgekoppelt werden, indem das Betätigungspedal 32 niedergedrückt wird, so dass die Stange 16 wieder in ihre Freigabeposition angehoben wird. Damit ist die Verrastung gelöst, und der Transportwagen 10 kann wieder von der Maschine 20 weggefahren werden, beispielsweise um mit einer neuen Vorratsrolle beladen zu werden.

### Bezugszeichenliste

- 10: Transportwagen
- 11: Rolle
- 12: Vorratsrolle
- 13: Papierbahn
- 14: Gerüst
- 15: Basisrahmen
- 16: Stange
- 17: Welle
- 18: Plattform
- 19: Sperrelement
- 20: Maschine
- 21: Rolle
- 22: Umformeinrichtung
- 23: Umformtrichter
- 24: Vorrichtung zum Herstellen der Papier-Polster
- 25: Schraube
- 26: Metallplatte
- 27: Lagerschild
- 28: Lagerausnehmung
- 29: Ausnehmung in Metallplatte 26
- 30: U-förmiger Rahmen
- 32: Betätigungspedal
- 33: Drehwelle für U-förmigen Rahmen 30
- 34: Seitenschenkel des U-förmigen Rahmens 30
- 35: schlitzförmige Aussparung
- 36: Querseite des U-förmigen Rahmens 30
- 40: Umlenkrolle
- 42, 44, 46: Führungsrollen
- 48: Papierführung
- d: Schwenkachse

## Patentansprüche

1. Vorrichtung zur Herstellung von Papier-Polstern aus einer zu einer Vorratsrolle (12) aufgerollten Papierbahn (13), wobei die Vorrichtung eine Maschine (20) mit einer Lagervorrichtung (27, 28) zur drehbaren Lagerung der Vorratsrolle (12), eine Umformeinrichtung (22) zum Umformen der Papierbahn (13) und eine Vorrichtung (24) zum Herstellen der Papier-Polster aufweist, wobei
die Maschine (20) wenigstens ein Kopplungselement (29) aufweist, über welches ein mit wenigstens einem dazu passenden Kopplungselement (16) versehener Transportwagen (10) lösbar an der Maschine (20) ankoppelbar ist, **dadurch gekennzeichnet, dass** die Vorratsrolle (12) auf dem Transportwagen so lagerbar ist, dass sie bei an der Maschine (20) angekoppeltem Transportwagen (10) durch eine Roll- und/oder Gleitbewegung in die Lagervorrichtung (27, 28) der Maschine (20) einlegbar ist, und
dass der Transportwagen (10) ein Betätigungspedal (32) aufweist, welches mit dem Kopplungselement (16) des Transportwagens (10) so in Wirkverbindung steht, dass eine Betätigung des Betätigungspedals (32) eine Bewegung des Kopplungselementes (16) bewirkt.

2. Vorrichtung nach Anspruch 1,
**dadurch gekennzeichnet,**
**dass** die Lagervorrichtung (27, 28) von zwei Lagerschilden (27) mit darin ausgebildeten Lagerausnehmungen (28) gebildet ist, wobei die Lagerschilde (27) insbesondere auch seitliche Gehäusewände der Vorrichtung bilden.

3. Vorrichtung nach Anspruch 1 oder 2,
**dadurch gekennzeichnet,**
**dass** der Transportwagen (10) ein Gerüst (14) aufweist, an dem eine Plattform (18) höhenverstellbar und/oder um eine horizontale Achse verschwenkbar befestigt ist.

4. Vorrichtung nach Anspruch 3,
**dadurch gekennzeichnet,**
**dass** die Plattform (18) freitragend an dem Gerüst (14) befestigt ist.

5. Vorrichtung nach Anspruch 3 oder 4,
**dadurch gekennzeichnet,**
**dass** die Plattform (18) an der Seite; die bei an der Maschine (20) angekoppeltem Transportwagen (10) in Richtung der Maschine (20) gewandt ist, ein Sperrelement (19) aufweist, welches geeignet ist, die Vorratsrolle (12) auf der Plattform (18) zu halten.

6. Vorrichtung nach einem der vorstehenden Ansprüche,
**dadurch gekennzeichnet,**
**dass** durch die Mitte der Vorratsrolle (12) eine seitlich über die Vorratsrolle (12) überstehende Welle (17) verläuft, die in die Lagervorrichtung (27, 28) an der Maschine (20) der Vorrichtung einsetzbar ist.

7. Vorrichtung nach Anspruch 6,
**dadurch gekennzeichnet,**
**dass** die seitlich über die Vorratsrolle (12) überstehende Welle (17) eine Hohlwelle mit schlitzförmigen Aussparungen (35) an den seitlichen Enden ist, und dass die Lagervorrichtung (27, 28) an der Maschine (20) der Vorrichtung nach oben vorstehende Elemente zur Verdrehsicherung, insbesondere Schrauben (25), aufweist, welche bei in die Lagervorrichtung (27, 28) eingesetzter Welle (17) in den schlitzförmigen Aussparungen (35) sitzen.

8. Vorrichtung nach einem der vorstehenden Ansprüche,
**dadurch gekennzeichnet,**
**dass** das Kopplungselement (16) des Transportwagens (10) zwischen einer Rastposition und einer Freigabeposition beweglich ist, wobei es in seiner Rastposition mit dem an der Maschine (20) der Vorrichtung vorgesehenen Kopplungselement (29) verrastbar ist.

9. Vorrichtung nach Anspruch 8,
**dadurch gekennzeichnet,**
**dass** das Kopplungselement des Transportwagens (10) einen Riegel (16) umfasst, der in seiner Rastposition in zumindest eine an der Maschine (20) ausgebildete Ausnehmung (29) einhängbar ist, welche ein Kopplungselement der Maschine (20) bildet.

10. Vorrichtung nach Anspruch 9,
**dadurch gekennzeichnet,**
**dass** der Riegel von einer horizontal verlaufenden Stange (16) gebildet ist, deren Rastposition unterhalb von ihrer Freigabeposition liegt, und die in ihrer Rastposition in zumindest zwei an der Maschine (20) ausgebildete Ausnehmungen (29) einhängbar ist, welche ein Kopplungselement der Maschine (20) bilden.

11. Vorrichtung nach einem der vorstehenden Ansprüche,
**dadurch gekennzeichnet,**
**dass** die Maschine (20) eine in Richtung des Transportwagens (10) nach unten abgeschrägte Riegelaufnahme (26) aufweist, in der oben eine Ausnehmung (29) zur Aufnahme eines Riegels (16) ausgebildet ist.

12. Transportwagen. (10) für eine Vorrichtung zur Herstellung von Papier-Polstern aus einer zu einer Vorratsrolle (12) aufgerollten Papierbahn (13), der mit wenigstens einem Kopplungselement (16) zum Ankoppeln des Transportwagens (10) an eine zu der Vorrichtung gehörende Maschine (20) versehen ist, **dadurch gekennzeichnet, dass** die Vorratsrolle (12) auf dem Transportwagen so lagerbar ist, dass sie bei an der Maschine (20) angekoppeltem Transportwagen (10) durch eine Roll- und/oder Gleitbewegung in eine Lagervorrichtung (27, 28) der Maschine (20) einlegbar ist, und dass der Transportwagen (10) ein Betätigungspedal (32) aufweist, welches mit dem Kopplungselement (16) des Transportwagens (10) so in Wirkverbindung steht, dass eine Betätigung des Betätigungspedals (32) eine Bewegung des Kopplungselementes (16) bewirkt.

13. Transportwagen (10) nach Anspruch 12,
**dadurch gekennzeichnet,**
**dass** er ein Gerüst (14) aufweist, an dem eine Plattform (18) höhenverstellbar und/oder um eine horizontale Achse verschwenkbar befestigt ist.

14. Transportwagen (10) nach Anspruch 13,
**dadurch gekennzeichnet,**
**dass** die Plattform (18) freitragend an dem Gerüst (14) befestigt ist.

15. Transportwagen (10) nach Anspruch 13 oder 14,
**dadurch gekennzeichnet,**
**dass** die Plattform (18) an der Seite, die bei an der Maschine (20) angekoppeltem Transportwagen (10) in Richtung der Maschine (20) gewandt ist, ein Sperrelement (19) aufweist, welches geeignet ist, die Vorratsrolle (12) auf der Plattform (18) zu halten.

16. Transportwagen (10) nach einem der Ansprüche 12 bis 15,
**dadurch gekennzeichnet,**
**dass** das Kopplungselement (16) des Transportwagens (10) zwischen einer Rastposition und einer Freigabeposition beweglich ist.

17. Transportwagen (10) nach einem der Ansprüche 12 bis 16,
**dadurch gekennzeichnet,**
**dass** das Kopplungselement des Transportwagens (10) einen Riegel (16) umfasst.

18. Transportwagen (10) nach Anspruch 17,
**dadurch gekennzeichnet,**
**dass** der Riegel von einer horizontal verlaufenden Stange (16) gebildet ist, deren Rastposition unterhalb von ihrer Freigabeposition liegt.

## Claims

1. An apparatus for the manufacture of paper cushions from a paper web (13) rolled up to form a supply roll (12), wherein the apparatus has a machine (20) having a support apparatus (27, 28) for the rotatable support of the supply roll (12), a shaping device (22) for the shaping of the paper web (13) and an apparatus (24) for the manufacture of the paper cushions, wherein
the machine (20) has at least one coupling element (29) via which a transport trolley (10) provided with at least one coupling element (16) matching it is releasably coupled to the machine (20), **characterized in that** the supply roll (12) is able to be supported on the transport trolley such that it can be placed into the support apparatus (27, 28) of the machine (20) by a rolling and/or sliding movement when the transport trolley (10) is coupled to the machine (20); and
**in that** the transport trolley (10) has an actuation pedal (32) which is operatively connected to the coupling element (16) of the transport trolley (10) such that an actuation of the actuation pedal (32) effects a movement of the coupling element (16).

2. An apparatus in accordance with claim 1, **characterized in that** the support apparatus (27, 28) is formed by two bearing plates (27) having support recesses (28) formed therein, with the bearing plates (27) in particular also forming lateral housing walls of the apparatus.

3. An apparatus in accordance with claim 1 or claim 2, **characterized in that** the transport trolley (10) has a framework (14) at which a platform (18) is fastened in a vertically adjustable manner and/or pivotably about a horizontal axis.

4. An apparatus in accordance with claim 3, **characterized in that** the platform (18) is fastened to the framework (14) in a self-supporting manner.

5. An apparatus in accordance with claim 3 or claim 4, **characterized in that** the platform (18) has a blocking element (19) at the side facing in the direction of the machine (20) when the transport trolley (10) is coupled to the machine (20), said blocking element being suitable to hold the supply roll (12) on the platform (18).

6. An apparatus in accordance with any one of the preceding claims, **characterized in that** a shaft (17) which projects laterally beyond the supply roll (12) and which can be inserted into the support apparatus (27, 28) at the machine (20) of the apparatus extends through the middle of the supply roll (12).

7. An apparatus in accordance with claim 6, **characterized in that** the shaft (17) projecting laterally beyond the supply roll (12) is a hollow shaft having slit-shaped cut-outs (35) at the lateral ends; and **in that** the support apparatus (27, 28) has upwardly projecting elements, in particular screws (25), for security against rotation at the machine (20) of the apparatus which are seated in the slit-shaped cut-outs (35) when the shaft (17) is inserted into the support apparatus (27, 28).

8. An apparatus in accordance with any one of the preceding claims, **characterized in that** the coupling element (16) of the transport trolley (10) is movable between a latching position and a release position, with it being latchable in its latching position to the coupling element (29) provided at the machine (20) of the apparatus.

9. An apparatus in accordance with claim 8, **characterized in that** the coupling element of the transport trolley (10) includes a latch (16) which can be hung in its latching position into at least one recess (29) which is formed at the machine (20) and which forms a coupling element of the machine (20).

10. An apparatus in accordance with claim 9, **characterized in that** the latch is formed by a horizontally extending bar (16) whose latching position is beneath its release position and which can be hung in its latching position into at least two recesses (29) which are formed at the machine (20) and which form a coupling element of the machine (20).

11. An apparatus in accordance with any one of the preceding claims, **characterized in that** the machine (20) has a latch mount (26) which is downwardly chamfered in the direction of the transport trolley (10) and in which a recess (29) for the reception of a latch (16) is formed at the top.

12. A transport trolley (10) for an apparatus for the manufacture of paper cushions from a paper web (13) rolled up to form a supply roll (12), said transport trolley being provided with at least one coupling element (16) for the coupling of the transport trolley (10) to a machine (20) belonging to the apparatus, **characterized in that** the supply roll (12) can be supported on the transport trolley such that it can be placed into a support apparatus (27, 28) of the machine (20) by a rolling and/or sliding movement when the transport trolley (10) is coupled to the machine (20); and
**in that** the transport trolley (10) has an actuation pedal (32) which is operatively connected to the coupling element (16) of the transport trolley (10) such that an actuation of the actuation pedal (32) effects a movement of the coupling element (16).

13. A transport trolley (10) in accordance with claim 12, **characterized in that** it has a framework (14) to which a platform (18) is fastened in a vertically adjustable manner and/or pivotably about a horizontal axis.

14. A transport trolley (10) in accordance with claim 13, **characterized in that** the platform (18) is fastened to the framework (14) in a self-supporting manner.

15. A transport trolley (10) in accordance with claim 13 or claim 14, **characterized in that** the platform (18) has a blocking element (19) at the side facing in the direction of the machine (20) when the transport trolley (10) is coupled to the machine (20), said blocking element being suitable to hold the supply roll (12) on the platform (18).

16. A transport trolley (10) in accordance with any one of the claims 12 to 15, **characterized in that** the coupling element (16) of the transport trolley (10) is movable between a latching position and a release position.

17. A transport trolley (10) in accordance with any one of the claims 12 to 16, **characterized in that** the coupling element of the transport trolley (10) comprises a latch (16).

18. A transport trolley (10) in accordance with claim 17, **characterized in that** the latch is formed by a horizontally extending bar (16) whose latching position is beneath its release position.

## Revendications

1. Dispositif pour la fabrication de rembourrages en papier à partir d'une nappe de papier (13) enroulée sous forme d'un rouleau de réserve (12), ledit dispositif comprenant une machine (20) avec un dispositif de montage (27, 28) pour le montage rotatif du rouleau de réserve (12), un dispositif de mise en forme (22) pour la mise en forme de la nappe de papier (13), et un dispositif (24) pour la fabrication des rembourrages en papier, dans lequel la machine (20) comprend au moins un élément d'accouplement (29) au moyen duquel un chariot de transport (10), pourvu d'au moins un élément d'accouplement (16) adapté à celui-ci, est susceptible d'être accouplé de façon détachable à la machine (20), **caractérisé en ce que** le rouleau de réserve (12) peut être monté sur le chariot de transport de telle façon que, lorsque le chariot de transport (10) est accouplé à la machine (20), le rouleau peut être mis en place dans le dispositif de montage (27, 28) de la machine (20) par un mouvement de roulement et/ou de glissement, et
**en ce que** le chariot de transport (10) comprend une pédale d'actionnement (32) qui est en coopération d'action avec l'élément d'accouplement (16) du chariot de transport (10) de telle façon qu'un actionnement de la pédale d'actionnement (32) provoque un mouvement de l'élément d'accouplement (16).

2. Dispositif selon la revendication 1,
**caractérisé en ce que** le dispositif de montage (27, 28) est formé par deux flasques de montage (27) avec des évidements de montage (28) ménagés dans ceux-ci, les flasques de montage (27) formant en particulier également des parois latérales d'un boîtier du dispositif.

3. Dispositif selon la revendication 1 ou 2,
**caractérisé en ce que** le chariot de transport (10) comprend une ossature (14) sur laquelle est fixée une plate-forme (18) avec possibilité de réglage en hauteur et/ou possibilité de pivotement autour d'un axe horizontal.

4. Dispositif selon la revendication 3,
**caractérisé en ce que** la plate-forme (18) est fixée de manière autoportante sur l'ossature (14).

5. Dispositif selon la revendication 3 ou 4,
**caractérisé en ce que** la plate-forme (18) comprend, sur le côté qui, lorsque le chariot de transport (10) est accouplé à la machine (20), est tourné en direction de la machine (20), un élément de blocage (19) qui convient pour maintenir le rouleau de réserve (12) sur la plate-forme (18).

6. Dispositif selon l'une des revendications précédentes,
**caractérisé en ce qu'**un arbre (17), qui dépasse latéralement au-delà du rouleau de réserve (12), s'étend à travers le centre du rouleau de réserve (12) et est susceptible d'être mis en place dans le dispositif de montage (27, 28) sur la machine (20) du dispositif.

7. Dispositif selon la revendication 6,
**caractérisé en ce que** l'arbre (17) qui dépasse latéralement au-delà du rouleau de réserve (12) est un arbre creux avec des échancrures (35) en forme de fentes aux extrémités latérales, et **en ce que** le dispositif de montage (27, 28) comprend des éléments dressés vers le haut sur la machine (20) du dispositif, en particulier des vis (25) pour le blocage antirotation, qui sont engagées dans les échancrures (35) en forme de fentes lorsque l'arbre (17) est mis en place dans le dispositif de montage (27, 28).

8. Dispositif selon l'une des revendications précédentes,
**caractérisé en ce que** l'élément d'accouplement (16) du chariot de transport (10) est déplaçable entre une position d'enclenchement et une position de libération, de sorte que, dans sa position d'enclenchement, il peut être enclenché avec l'élément d'accouplement (29) prévu sur la machine (20) du dispositif.

9. Dispositif selon la revendication 8,
**caractérisé en ce que** l'élément d'accouplement du chariot de transport (10) comprend un verrou (16) qui, dans sa position d'enclenchement, est susceptible d'être accroché dans au moins un évidement (29) ménagé sur la machine (20) et formant un élément d'accouplement de la machine (20).

10. Dispositif selon la revendication 9,
**caractérisé en ce que** le verrou est formé par un barreau (16) s'étendant horizontalement, dont la position d'enclenchement est située au-dessous de sa position de libération, et qui est susceptible d'être accroché, dans sa position d'enclenchement, dans au moins deux évidements (29) ménagés sur la machine (20), qui forment un élément d'accouplement de la machine (20).

11. Dispositif selon l'une des revendications précédentes,
**caractérisé en ce que** la machine (20) comporte un logement de verrou (26) en biseau vers le bas en direction du chariot de transport (10), logement dans lequel un évidement (29) est réalisé en haut pour la réception d'un verrou (16).

12. Chariot de transport (10) pour un dispositif pour la production de rembourrages en papier à partir d'une nappe de papier (13) enroulée sous forme d'un rouleau de réserve (12), ledit chariot étant pourvu d'au moins un élément d'accouplement (16) pour l'accouplement du chariot de transport (10) à une machine (20) appartenant au dispositif, **caractérisé en ce que** le rouleau de réserve (12) peut être monté sur le chariot de transport de telle façon que, lorsque le chariot de transport (10) est accouplé à la machine (20), le rouleau peut être mis en place dans un dispositif de montage (27, 28) de la machine (20) par un mouvement de roulement et/ou de glissement, et
**en ce que** le chariot de transport (10) comprend une pédale d'actionnement (32) qui est en coopération d'action avec l'élément d'accouplement (16) du chariot de transport (10) de telle façon qu'un actionnement de la pédale d'actionnement (32) provoque un mouvement de l'élément d'accouplement (16).

13. Chariot de transport (10) selon la revendication 12,
**caractérisé en ce qu'**il comprend une ossature (14) sur laquelle est fixée une plate-forme (18) avec possibilité de réglage en hauteur et/ou possibilité de pivotement autour d'un axe horizontal.

14. Chariot de transport (10) selon la revendication 13,
**caractérisé en ce que** la plate-forme (18) est fixée de manière autoportante sur l'ossature (14).

15. Chariot de transport (10) selon la revendication 13 ou 14, **caractérisé en ce que** la plate-forme (18) comprend, du côté tourné en direction de la machine (20) lorsque le chariot de transport (10) est accouplé à la machine (20), un élément de blocage (19) qui convient pour maintenir le rouleau de réserve (12) sur la plate-forme (18).

16. Chariot de transport (10) selon l'une des revendications 12 à 15, **caractérisé en ce que** l'élément d'accouplement (16) du chariot de transport (10) est déplaçable entre une position d'enclenchement et une position de libération.

17. Chariot de transport (10) selon l'une des revendications 12 à 16, **caractérisé en ce que** l'élément d'accouplement du chariot de transport (10) comprend un verrou (16).

18. Chariot de transport (10) selon la revendication 17,
**caractérisé en ce que** le verrou est formé par un barreau (16) s'étendant horizontalement, dont la position d'enclenchement est située au-dessous de sa position de libération.
